# EUROPÄISCHE PATENTSCHRIFT

(11) **EP 0 376 120 B1**
(45) Veröffentlichungstag und Bekanntmachung des Hinweises auf die Patenterteilung: **24.06.1992**
(21) Anmeldenummer: 89123435.3
(22) Anmeldetag: 19.12.1989
(51) Int. Cl.: E02F 3/38, E02F 3/42, E02F 9/14

(54) **Baggerarm**
Excavator boom
Flèche pour excavatrice

(30) Priorität: 24.12.1988 DE 3843753
(43) Veröffentlichungstag der Anmeldung: 04.07.1990
(73) Patentinhaber: Karl Schaeff GmbH & Co., D-7183 Langenburg/Württ. (DE)
(72) Erfinder: Schaeff, Hans, D-7183 Langenburg (DE)
(74) Vertreter: Raeck, Wilfrid, Dipl.-Ing.

(56) Entgegenhaltungen:
- DE-A- 1 634 704
- DE-A- 3 234 019
- FR-A- 1 603 020
- GB-A- 2 086 347
- US-A- 4 077 140

## Beschreibung

Die Erfindung betrifft einen dreiteiligen Baggerarm, der aus Grundausleger, Zwischenausleger und Löffelstiel besteht und mit dem Grundausleger an einen Baggersockel angeschlossen ist, wobei der Zwischenausleger aus einem Vorderteil, einem Hinterteil und einem gemeinsamen Drehgelenk besteht, dessen Drehachse in einen senkrechten Verlauf einstellbar ist.

Die hier 'Baggerarm' genannte Grabeinrichtung bekannter Bagger oder auch Baggerlader besteht im allgemeinen aus einem einteiligen Monoausleger oder einem zweiteiligen Ausleger (aus Grundausleger und Zwischenausleger zusammengesetzt), ferner aus dem Löffelstiel und aus einem Grabwerkzeug. Bei Heckbaggern ist der Grundausleger an einen Anbauhalter angeschlossen, der am Heckrahmen um eine senkrechte Achse nach beiden Seiten verschwenkbar ist.

Aus der GB-A-2 086 347 ist ein dreiteiliger Baggerarm bekannt, bei dem der Zwischenausleger aus einem Vorderteil, einem Hinterteil und einem gemeinsamen Drehgelenk besteht, dessen Drehachse in der senkrechten Schwenkebene des Zwischenausleger-Hinterteils liegt. Der Grundausleger ist auf einer waagerechten Schwenkachse an einem Baggersockel gelagert, der seinerseits auf dem um eine senkrechte Achse endlos drehbaren Oberwagen des Baggers angeordnet ist. Wenn bei diesem Baggerarm die Achse des Drehgelenkes des Zwischenauslegers in lotrechter Stellung gehalten wird, ist es möglich, parallel zur Fahrtrichtung des Baggers verlaufende Gräben mit lotrechten Wänden und mit wählbarer Tiefe der Grabensohle auszuheben.

Die Erfindung hat sich zur Aufgabe gemacht, einen Baggerarm der eingangs bezeichneten Art dahingehend zu verbessern, daß er beim Transport oder bei Straßenfahrten des Baggers in eine günstige, raumsparende Position zusammengefaltet werden kann, mit der er das Fahrzeugprofil niedrig hält und seitlich nicht über die durch die festen Fahrzeugaufbauten bzw. durch den Heck-Anbaurahmen vorgegebenen Fahrzeugkonturen hinausragt.

Erfindungsgemäß wird diese Aufgabe dadurch gelöst, daß der Grundausleger direkt oder mittelbar um eine senkrechte Achse drehbar ist, daß Vorderteil und Hinterteil des Zwischenauslegers mittels des gemeinsamen Drehgelenks um 360° zueinander drehbar sind, indem diese Zwischenauslegerteile entlang der Drehachse des Drehgelenks hintereinander angeordnet sind und daß Vorderteil und Hinterteil mindestens in einer vom Drehgelenk aus in die gleiche Richtung weisenden Drehstellung mittels einer Feststelleinrichtung zueinander arretierbar sind.

Bei dieser Bauform kann der Zwischenausleger in seinem gestreckten Zustand als Ganzes in seiner Lage zum Grundausleger verschwenkt werden. Da er aus zwei durch ein gemeinsames Drehgelenk verbundenen Teilen besteht, die um die bevorzugt senkrecht eingestellte Achse des Drehgelenks endlich oder endlos zueinander verdreht werden können, entsteht durch Beugung des Zwischenauslegers die Möglichkeit, mit dem Baggerarm außerhalb der Fahrzeugslängsachse verlaufende Gräben mit senkrechten Seitenwänden zu ziehen. Dazu wird entweder der Oberwagen des Baggers um einen dem Beugungswinkel entsprechenden Drehwinkel entgegengesetzter Richtung verstellt, bis das Vorderteil des Zwischenauslegers zur Fahrzeugslängsachse parallel verläuft. Analog zu der Oberwagendrehung wird beispielsweise bei einem mit einem Heckbagger versehenen Frontlader der mit einem um eine senkrechte Achse drehbaren Halter an das Arbeitsfahrzeug angeschlossene Grundausleger um die genannte senkrechte Achse verstellt. Beliebige räumliche Verdrehungen des Löffelstiels können erreicht werden, wenn die Achse des Drehgelenks sich außerhalb der Senkrechten befindet.

Neben diesen den Grabbetrieb betreffenden Vorteilen gewährleistet der erfindungsgemäß ausgestaltete Zwischenausleger bei geringem baulichem Aufwand günstige raumsparende Stellungen für den Transport oder bei Straßenfahrt des Baggers einzunehmen. Um den Baggerarm eines Heckbaggers in seine Transportstellung zu bringen, war es bisher üblich, den am Anbaurahmen waagerecht geführten Schlitten, an dem der den Grundausleger tragende Anbauhalter um eine senkrechte Achse schwenkbar ist, in eine seitliche Endstellung zu verschieben und dann den Anbauhalter bis zur Anlage am Anbaurahmen seitwärts zu verschwenken, damit der zusammengefaltete Baggerarm nicht über die vorgegebenen Baggerkonturen hinausragt. Beim Baggerarm gemäß der Erfindung erübrigt sich die Schlittenverschiebung, da der Baggerarm aus einer am Anbaurahmen mittigen Arbeitsstellung heraus durch Zusammenfalten des gestreckten Zwischenauslegers, nämlich Verschwenken des Vorderteils um ca. 180° bis über das Hinterteil, in die innerhalb der Fahrzeugkontur verbleibende raumsparende Transportstellung gelangt.

Zu vergleichbaren Vorteilen führt die Anwendung der Erfindung bei einem Mobilbagger mit drehbarem Oberwagen, an dem der Baggersockel fest angebracht ist und der Baggerarm durch Zurückschwenken des Vorderteils in der Arbeitsstellung des gestreckten Zwischenauslegers um ca. 150° in einem neben der seitlichen Fahrerkabine vorgesehenen Freiraum in eine sehr günstige raumsparende und freie Sicht auf die Straße bietende Transportstellung gelangt.

Gemäß einer Ausgestaltung des Baggerarms kann das Vorderteil des Zwischenauslegers bei etwa senkrechter Drehachse des Drehgelenks oberhalb des Hinterteils angeordnet sein.

Zweckmäßig weist das Vorderteil eine größere Länge auf und ist so bemessen, daß bei etwa senkrechten Verlauf von Grundausleger und Drehachse eine unbehinderte Drehung des Vorderteils mit senkrecht nach unten weisendem Löffelstiel und angefaltetem Grabwerkzeug möglich ist.

Gemäß einem zusätzlichen Merkmal kann das Vorderteil des Zwischenauslegers eine nach unten abgewinkelte Form aufweisen und dadurch in der raumsparenden Transportstellung zu einer niedrigen Gesamthöhe beitragen.

Bei einer Ausführungsform kann das Drehgelenk ungefähr im hinteren Drittel des Zwischenauslegers angeordnet sein, so daß das Vorderteil etwa doppelt so lang ist wie das Hinterteil und darunter Platz für das kompakte Zusammenfalten bietet.

Für eine andere Ausführungsform des Baggerarms nach der Erfindung wird vorgeschlagen, daß das Vorderteil des Zwischenauslegers kürzer ist als das Hinterteil, und bei etwa senkrechter Drehachse des Drehgelenks unterhalb des Hinterteils angeordnet ist, wobei das Drehgelenk ungefähr im vorderen Drittel der Gesamtlänge des Zwischenauslegers angeordnet ist. Bei dieser Variante wird das Vorderteil gegenüber dem Hinterteil des Zwischenauslegers so weit verkürzt, daß das Vorderteil mit nach unten weisendem Löffelstiel und Grabwerkzeug unterhalb des etwa waagerecht eingestellten Hinterteils endlos verdreht werden kann.

Entsprechend einer bevorzugten Bauform kann das Drehgelenk zwischen Vorderteil und Hinterteil aus einem Drehkranz bestehen, während ein servogetriebener Indexbolzen zum Verriegeln des Drehgelenks vorgesehen ist. Zum Feststellen des Drehgelenks kann zusätzlich oder auch alternativ zum Indexbolzen eine am Drehkranz angreifende Bremse oder ein Drehmotor mit einer automatischen Bremse vorgesehen sein.

Zweckmäßig weist der Drehkranz an gegenüberliegenden Anschlußflächen an gegenüberliegenden Anschlußflächen von Vorderteil und Hinterteil des Zwischenauslegers befestigte, zusammenwirkende, nach außen abgedichtete Lagerringe auf, und im Zwischenraum zwischen den beiden Anschlußflächen können das Antriebsritzel des Drehmotors und der Indexbolzen mit seiner Führung angeordnet sein.

Gemäß einer weiteren Ausführungsform der Erfindung kann die Drehachse des Drehgelenks selbsttätig senkrecht gehalten werden, beispielsweise mit Hilfe eines unter Einbeziehung des Grundauslegers entstehenden Parallelogrammgestänges, so daß in diesem Fall sämtliche seitlich versetzte oder querverlaufende Gräben senkrechte Seitenwände aufweisen und darüber hinaus automatisch die raumsparende Transportstellung des Baggerarms erreicht wird. Der oder die Lenker des Parallelogramms können durch Hydraulikzylinder ersetzt sein, die in der eingefahrenen oder ausgefahrenen Endlage die gleiche Länge wie der Grundausleger aufweist und mit diesem ein Parallelogramm bildet.

Weitere Einzelheiten und Vorteile des Baggerarms nach der Erfindung ergeben sich aus der Beschreibung von Ausführungsbeispielen anhand der Zeichnungen. Es zeigen:
Fig. 1 einen an einen Sockel angeschlossenen dreiteiligen Baggerarm nach der Erfindung in Arbeitsstellung sowie mit unterbrochenen Linien in raumsparender Straßentransportstellung,
Fig. 2 den Baggerarm in einer Arbeitsstellung mit waagerechtem Grundausleger und mit um 90° geknicktem Zwischenausleger, während unterbrochene Linien den Baggerarm bei gestrecktem Zwischenausleger wiedergeben,
Fig. 3 in größerer Darstellung eine Drehverbindung zwischen Vorderteil und Hinterteil des Zwischenauslegers im Längsschnitt und mit schematisch eingezeichneter Hydraulikschaltung,
Fig. 4 einen Baggerarm, bei dem der Antriebszylinder für den Zwischenausleger durch einen Parallelogrammlenker ersetzt ist,
Fig. 4a den Baggerarm aus Fig. 4 bei waagerechtem Grundausleger und mit einem am Zwischenausleger angreifenden, als Parallelogrammlenker wirksamen Hydraulikzylinder,
Fig. 5 die Ansicht eines Heckbaggers mit in Transportstellung befindlichem Baggerarm,
Fig. 5a eine Draufsicht auf die Anordnung nach Fig. 5,
Fig. 6 die Seitenansicht eines Radbaggers mit einem in Transportstellung zurückgeschwenkten Baggerarm und
Fig. 7 eine Draufsicht auf den Radbagger nach Fig. 6.

Entsprechend Fig. 1 ist ein Baggerarm mit seinem Grundausleger 12 gelenkig an einen schematisch gezeigten Baggersockel 10 angeschlossen, der am drehbaren Oberwagen eines Mobilbaggers ähnlich Fig. 6 starr befestigt sein kann. Der am Sockel 10 angelenkte Grundausleger 12 ist mittels Zylinder 24 vertikal verschwenkbar.

An das vordere Ende des Grundauslegers 12 ist ein Zwischenausleger 14 gelenkig angeschlossen, der ein Vorderteil 14a, ein Hinterteil 14b und ein gemeinsames Drehgelenk 20 umfaßt, wobei die Drehachse 22 in oder parallel zur senkrechten Schwenkebene von Grundausleger 12 und Hinterteil 14b verläuft. Am Vorderteil 14a des Zwischenauslegers ist ein Löffelstiel 16 für einen Löffel 18 oder ein anderes Grabwerkzeug angelenkt, der mittels eines am Zwischenausleger 14 abgestützten Zylinders 28 verschwenkbar ist, während für die Arbeitsbewegungen des Grabwerkzeuges 18 ein Antriebszylinder 30 am Löffelstiel vorgesehen ist.

Die beim normalen Arbeitseinsatz verwendete gestreckte Länge des Zwischenauslegers 14 ist in Fig. 1 mit ausgezogenen Linien dargestellt, während eine unter Beibehaltung des aufrecht eingestellten Grundauslegers 12 erreichte raumsparende Transportstellung mit unterbrochenen Linien gezeigt ist, in der das Vorderteil 14a um die Achse 22 des Drehgelenks gegenüber der gestreckten Lage um 180° verdreht ist. Unter den gezeigten Verhältnissen, bei denen sich Vorderteil und Hinterteil überdekken, befindet sich der Zwischenausleger 14 in seinem kürzesten Zustand, der für die raumsparende Straßentransportstellung des Baggerarms ausgenutzt werden kann, wenn er beispielsweise neben der Fahrerkabine eines Arbeitsfahrzeuges angeordnet ist.

In Fig. 2 ist bei waagerecht verschwenktem Grundausleger 12 das Hinterteil 14b des Zwischenauslegers mittels Hydraulikzylinder 26 in den gestreckten Zustand gebracht, während das Vorderteil 14a um 90° aus der Zeichenebene nach hinten verschwenkt ist. Solange die Drehachse 22 senkrecht eingestellt ist, können mit dem Baggerlöffel 18 senkrechte Wände bearbeitet oder Lasten seitlich aufgenommen und abgesetzt werden. An der linken Seite von Fig. 2 ist mit unterbrochenen Linien der Zustand des Baggerarms bei gestrecktem Zwischenausleger 14 eingezeichnet. Die weitgehenden Schwenk- und Arbeitsmöglichkeiten dieses Baggerarms ergeben sich außerdem aus der in Fig. 2 mit unterbrochenen Linien angedeuteten gebeugten Endstellung des Hinterteils 14b einschließlich der dann entsprechend geneigten Drehachse 22.

Ein als Drehkranz 32 ausgeführtes Drehgelenk zwischen Vorderteil und Hinterteil des Zwischenauslegers 14 wird entsprechend Fig. 3 zwischen den einander gegenüberliegenden Anschlußflächen 50, 52 am Vorderteil 14a bzw. am Hinterteil 14b dadurch gebildet, daß an der oberen Anschlußfläche 50 ein Lagerring 54 und an der unteren Anschlußfläche 52 ein Lagerring 56 befestigt ist, die über Kugeln oder ähnliche Wälzkörper 55 miteinander in Verbindung stehen. Die Lagerringe 54, 56 sind mit Hilfe von Schrauben an den Anschlußflächen befestigt und mit Hilfe von Dichtmanschetten 68 gegeneinander abgedichtet. Der obere Lagerring 54 trägt eine Innenverzahnung 58, in die ein Ritzel 60 des hydraulischen Drehmotors 36 eingreift, um das Vorderteil 14a bzgl. des Hinterteils 14b des Zwischenauslegers zu verdrehen.

An der oberen Anschlußfläche 50 ist eine Drehdurchführung 70 für die Hydraulikversorgung der Zylinder 28 und 30 befestigt, die durch eine Öffnung in der unteren Anschlußfläche 52 hindurchragt. An der unteren Anschlußfläche sind der Drehmotor 36 und ein Betätigungszylinder 62 für einen Indexbolzen 34 angeflanscht. Im Zylinder 62 ist ein an den Indexbolzen 34 angeschlossener Kolben 64 verschiebbar. Der Indexbolzen 34 ist mittels einer Feder 72 in die mit ausgezogenen Linien gezeigte Verriegelungsstellung vorgespannt, aus der er mit Hilfe der Hydraulik gegen die Federkraft zurückgezogen wird, wenn das Vorderteil 14a des Zwischenauslegers verdreht werden soll.

Dem Indexbolzen 34 ist eine nicht gezeigte Folge von Positionierungsöffnungen 66 in der oberen Anschlußfläche 50 zugeordnet. Die Hydraulikschaltung sorgt bei Betätigung des Drehmotors 36 in der einen oder entgegengesetzten Richtung durch den Parallelkreis 42 dafür, daß zuerst dem Zylinder 62 Druckmittel zugeführt wird, damit der Indexbolzen zurückfährt und die Anschlußfläche 50 zur Verdrehung freigibt. Je nach Schaltstellung des Steuergerätes 44 wird von der Pumpe 48 dem im Parallelkreis 42 liegenden Wechselventil 46 Druckmittel von der einen oder entgegengesetzten Seite zugeführt.

Fig. 4 und 4a zeigen den Baggerarm in ähnlichen Arbeitspositionen wie in Fig. 1 bzw. 2, jedoch mit dem Unterschied, daß der Zylinder 26 des Zwischenauslegers durch einen Lenker 38 ersetzt ist, der parallel zum Grundausleger 12 verläuft und am Sockel 10 angeschlossen ist. Bei Betätigung des Zylinders 24 und Verschwenken des Grundauslegers wird folglich das Hinterteil 14b des Zwischenauslegers ständig parallel geführt, so daß es auch noch in der Stellung gemäß Fig. 4a die Drehachse 22 senkrecht hält.

Als Variante ist in Fig. 4a angedeutet, daß der Lenker 38 aus Fig. 4 - der in symmetrischer Anordnung doppelt vorgesehen sein kann - durch einen Hydraulikzylinder 40 ersetzt ist. In seiner ausgefahrenen Stellung wirkt der Zylinder 40 wie der Lenker 38, da er dann die gleiche Länge wie dieser besitzt. Die sich ergebende Position der Drehachse 22 bei eingefahrenem Zylinder 40 ist in Fig. 4a mit unterbrochenen Linien angedeutet.

Ein praktisches Anwendungsbeispiel für den auf engen Raum zusammenfaltbaren Baggerarm ist in Fig. 5 und 5a gezeigt, wo beispielsweise ein an einem Fahrzeug anbaubarer Heckrahmen 76 Träger eines Baggerarms nach der Erfindung ist. In der Mitte des mit Teleskopstützen 78 versehenen Heckrahmens 76 ist an Lageransätzen 80, 82 eine senkrechte Schwenkachse 84 für einen Anbauhalter 86 eingerichtet, der ähnlich wie ein Baggersockel das untere Ende des Grundauslegers 12 und des zugehörenden Schwenkzylinders gelenkig trägt. Der Anbauhalter 86 kann mit dem Baggerarm von der in Fig. 5a angedeuteten, mit der Fahrzeugslängsachse zusammenfallenden Geradeausstellung nach beiden Seiten für beliebige Arbeitseinsätze um jeweils α = 90° oder mehr verschwenkt werden. In jeder Schwenkstellung des Anbauhalters 86 kann mit Hilfe des Drehgelenks 20 das Vorderteil 14a des Zwischenauslegers und damit auch Löffelstiel und Grablöffel parallel zur Fahrzeugslängsachse eingestellt werden.

Um die günstige Transportstellung zu erreichen, bei der der zusammengefaltete Baggerarm innerhalb der seitlichen Grenzlinien 74 der Fahrzeugkontur verbleibt, wird das Vorderteil 14a des in Fig. 5 nach links gestreckten Zwischenauslegers 14 um β = 180° zurückgeschwenkt, wodurch sich die Länge des Zwischenauslegers 40 beträchtlich reduziert, so daß in platzsparender Faltung entsprechend Fig. 5 die Anbauhalterkonsole 86 wie auch das Hinterteil 14b nach links weisen, während das Vorderteil 14a den Löffelstiel 16 mit Grablöffel 18 innerhalb der allgemeinen Fahrzeugkonturen hält. Die senkrechte Schwenkachse 84 verbleibt mittig am Heckrahmen 76.

Fig. 6 und 7 veranschaulichen die Anwendung des Baggerarms in Verbindung mit einem Baggersockel 10, der zu einem um eine senkrechte Achse 88 auf dem Fahrgestell 90 eines Mobilbaggers drehbaren Oberwagen 92 gehört. Von dem in Fahrtrichtung eingestellten Oberwagen 92 ragt der fest angebrachte Sockel 10 nach vorn in die in Fig. 7 angedeutete bevorzugte Hauptbaggerstellung. Zusammen mit dem Oberwagen 92 läßt sich der Baggerarm um die senkrechte Achse 88 endlos durchschwenken, wobei das Vorderteil 14a des Zwischenauslegers 14 mit Löffelstiel und Grabwerkzeug in jeder Stellung des Oberwagens nach Belieben parallel zur Fahrzeugslängsrichtung oder auch anders eingestellt werden kann. Die bevorzugte Transportstellung wird entsprechend Fig. 7 in einer Schrägstellung des Baggerarms erreicht, denn der gesamte Drehwinkel des Vorderteils 14a aus dem gestreckten Zustand des Zwischenauslegers in seine Transportstellung beträgt ungefähr 150°, wobei der Baggerarm seitlich neben der Fahrerkabine 94 abgebremst und festgestellt wird und innerhalb der seitlichen Fahrzeugbegrenzungen verbleibt. Eine möglichst niedrige Gesamthöhe des Baggerarms in der Transportstellung wird durch die abwärts gerichtete Abknickung des vorderen Abschnittes des Vorderteils 14a erreicht.

## Patentansprüche

1. Dreiteiliger Baggerarm, der aus Grundausleger (12), Zwischenausleger (14) und Löffelstiel (16) besteht und mit dem Grundausleger an einen Baggersockel (10) angeschlossen ist, wobei der Zwischenausleger aus einem Vorderteil (14a), einem Hinterteil (14b) und einem gemeinsamen Drehgelenk (20) besteht, dessen Drehachse (22) in einen senkrechten Verlauf einstellbar ist,
**dadurch** **gekennzeichnet**,
- daß der Grundausleger (12) direkt oder mittelbar um eine senkrechte Achse drehbar ist,
- daß Vorderteil (14a) und Hinterteil (14b) des Zwischenauslegers mittels des gemeinsamen Drehgelenks (20) um 360° zueinander drehbar sind, indem diese Zwischenauslegerteile entlang der Drehachse (22) des Drehgelenks (20) hintereinander angeordnet sind,
- und daß Vorderteil (14a) und Hinterteil (14b) mindestens in einer vom Drehgelenk (20) aus in die gleiche Richtung weisenden Drehstellung mittels einer Feststelleinrichtung (34) zueinander arretierbar sind.

2. Baggerarm nach Anspruch 1, dadurch gekennzeichnet, daß das Vorderteil (14a) des Zwischenauslegers (14) bei etwa senkrechter Drehachse (22) des Drehgelenks (20) oberhalb des Hinterteils (14b) angeordnet ist.

3. Baggerarm nach Anspruch 2, dadurch gekennzeichnet, daß das Vorderteil (14a) eine größere Länge aufweist und so bemessen ist, daß bei etwa senkrechtem Verlauf von Grundausleger (12) und Drehachse (22) eine unbehinderte Drehung des Vorderteils (14a) mit senkrecht nach unten weisendem Löffelstiel (16) und angefaltetem Grabwerkzeug (18) möglich ist.

4. Baggerarm nach einem der vorhergehenden Ansprüche, dadurch gekennzeichnet, daß das Vorderteil (14a) des Zwischenauslegers (14) eine nach unten abgewinkelte Form aufweist und dadurch in der Transportstellung zu einer niedrigen Gesamthöhe des Baggerarms beiträgt.

5. Baggerarm nach einem der vorhergehenden Ansprüche, dadurch gekennzeichnet, daß das Drehgelenk ungefähr im hinteren Drittel des Zwischenauslegers (14) angeordnet ist.

6. Baggerarm nach Anspruch 1, dadurch gekennzeichnet, daß das Vorderteil des Zwischenauslegers (14) kürzer ist als das Hinterteil, und bei etwa senkrechter Drehachse (22) des Drehgelenks (20) unterhalb des Hinterteils angeordnet ist, wobei das Drehgelenk ungefähr im vorderen Drittel der Gesamtlänge des Zwischenauslegers angeordnet ist.

7. Baggerarm nach einem der vorhergehenden Ansprüche, dadurch gekennzeichnet, daß das Drehgelenk zwischen Vorderteil (14a) und Hinterteil (14b) des Zwischenauslegers aus einem Drehkranz (32) besteht, und daß ein servobetriebener Indexbolzen (34) zum Verriegeln des Drehgelenks in bestimmten Drehstellungen vorgesehen ist.

8. Baggerarm nach einem der vorhergehenden Ansprüche, dadurch gekennzeichnet, daß zur Verriegelung des Drehgelenks (20) ein Drehmotor (36) und eine automatische Bremse vorgesehen sind.

9. Baggerarm nach Anspruch 7 oder 8, dadurch gekennzeichnet, daß der Drehkranz an gegenüberliegenden Anschlußflächen (50, 52) von Vorderteil (14a) und Hinterteil (14b) des Zwischenauslegers (14) befestigte, zusammenwirkende, nach außen abgedichtete Lagerringe (54, 56) aufweist, und daß im Zwischenraum zwischen den beiden Anschlußflächen (50, 52) das Antriebsritzel (60) des Drehmotors (36) und der Indexbolzen (34) mit seiner Führung angeordnet sind.

10. Baggerarm nach einem der vorhergehenden Ansprüche, dadurch gekennzeichnet, daß das Hinterteil (14b) des Zwischenauslegers (14) von wenigstens einem zum Grundausleger (12) parallelen Lenker (38) in einer Vorzugsstellung gehalten wird, in der die Drehachse (22) im allgemeinen senkrecht verläuft.

11. Baggerarm nach Anspruch 10, dadurch gekennzeichnet, daß der Parallelogrammlenker aus einem Hydraulikzylinder (40) besteht, dessen Länge in einer Endstellung der Parallelogrammbeziehung zum Grundausleger angepaßt ist.

## Claims

1. A three-part excavator arm consisting of a basic boom (12), an intermediate boom (14) and a dipper arm (16) and connected by the basic boom to an excavator base (10), the intermediate boom consisting of a front member (14a), a rear member (14b) and a common rotary joint (20) of which the axis of rotation (22) can be adjusted into a vertical attitude,
characterized in that
- the basic boom (12) can be rotated directly or indirectly about a vertical axis,
- the front member (14a) and the rear member (14b) of the intermediate boom are rotatable about 360° relative to each other due to the fact that these intermediate boom members are arranged one after another along the axis of rotation (22) of the rotary joint (20),
- and in that the front member (14a) and the rear member (14b) can be arrested with respect to each other by a locking means (34) at least into a position pointing in the same direction from the rotary joint (20).

2. Excavator arm defined in claim 1, characterized in that the front member (14a) of the intermediate boom is mounted above the rear member (14b) with the rotational axis (22) of the rotary joint (20) being approximately vertical.

3. Excavator arm defined in claim 2, characterized in that the front member (14a) is longer and of such dimensions that when the basic boom (12) and the axis of rotation (22) are approximately vertical, the front member (14a) together with the dipper arm (16) pointing vertically down and the collapsed excavating implement (18) can be freely rotated.

4. Excavator arm defined in one of the above claims, characterized in that the front member (14a) of the intermediate boom (14) is of downwardly bent form and thereby contributes to a lesser total height of the excavator arm when in the transport position.

5. Excavator arm defined in one of the above claims, characterized in that the rotary joint is mounted approximately in the rear third of the intermediate boom (14).

6. Excavator arm defined in claim 1, characterized in that the front member of the intermediate boom (14) is shorter than the rear member, in that the rotary joint (20) is disposed underneath the rear member, when the axis of rotation substantially extends in vertical direction, and in that the rotary joint is mounted approximately in the front third of the total length of the intermediate boom.

7. Excavator arm defined in one of the above claims, characterized in that the rotary joint between the front member (14a) and the rear member (14b) of the intermediate boom consists of a rotary crown (32) and in that a servo-driven indexing bolt (34) is provided to lock the rotary joint into specific angular positions.

8. Excavator arm defined in one of the above claims, characterized in that a rotary motor (36) and an automatic brake are provided to lock the rotary joint (20).

9. Excavator arm defined in claim 7 or 8, characterized in that the rotary crown comprises cooperating bearing rings (54, 56), sealed to the outside and mounted to opposite connection surfaces (50, 52) at the front and at the rear members of the intermediate boom (14), and in that the drive pinion (60) of the rotary motor (36) and the indexing bolt (34) with its guide are mounted in the gap between the two connection surfaces (50,52).

10. Excavator arm defined in one of the above claims, characterized in that the rear member (14b) of the intermediate boom (14) is kept in a preferred position by at least one guide link (38) parallel to the basic boom (12), the axis of rotation (22) in general being vertical in said preferred position.

11. Excavator arm defined in claim 10, characterized in that the parallelogramm guide link consists of a hydraulic jack (40) the length of which either in its extended or retracted end position being matched to the parallelogramm relationship with the basic boom.

## Revendications

1. Bras excavateur en trois parties, constitué d'un bras de base, ou flèche (12), d'un bras intermédiaire, ou balancier (14) et d'un support de godet (16), et raccordé avec le bras de base, ou flèche, sur un socle (10) de l'excavateur, le bras intermédiaire, ou balancier, étant constitué d'une partie avant (14a), d'une partie arrière (14b) et d'une articulation tournante commune (20), dont l'axe de rotation (22) peut être positionné en ce qui concerne son débattement vertical,
caractérisé en ce que
- on peut faire pivoter le bras de base, ou flèche (12), directement ou indirectement, autour d'un axe vertical,
- on peut faire pivoter de 360°, l'une par rapport à l'autre, la partie avant (14a) et la partie arrière (14b) du bras intermédiaire, ou balancier, au moyen de l'articulation tournante commune (20), ces parties du bras intermédiaire, ou balancier, étant disposées l'une derrière l'autre le long de l'axe longitudinal (22) de l'articulation tournante commune (20),
- et en ce qu'on peut bloquer la partie avant (14a) et la partie arrière (14b) l'une par rapport à l'autre, au moins dans une position de pivotement orientée dans la même direction, depuis l'articulation tournante commune (20), et cela au moyen d'un dispositif de blocage (34).

2. Bras excavateur suivant la revendication 1, caractérisé en ce que la partie avant (14a) du bras intermédiaire, ou balancier (14) est disposée, avec un axe de rotation (22) sensiblement vertical de l'articulation tournante (20), au dessus de la partie arrière (14b).

3. Bras excavateur suivant la revendication 2, caractérisé en ce que la partie avant (14a) présente une longueur plus grande et est dimensionnée de telle façon que, lors d'une course sensiblement verticale du bras de base ou flèche (12) et de l'axe de rotation (22), il soit possible de faire pivoter librement la partie avant (14a) avec le support de godet (16) orienté verticalement vers le bas et l'outil de creusement (18) replié contre lui.

4. Bras excavateur suivant l'une quelconque des revendications précédentes, caractérisé en ce que la partie avant (14a) du bras intermédiaire, ou balancier, (14) présente une forme coudée vers le bas et, de ce fait, contribue à donner, en position de transport, une hauteur totale réduite au bras de l'excavateur.

5. Bras excavateur suivant l'une quelconque des revendications précédentes, caractérisé en ce que l'articulation tournante est sensiblement disposée au tiers arrière du bras intermédiaire, ou balancier (14).

6. Bras excavateur suivant la revendication 1, caractérisé en ce que la partie avant du bras intermédiaire, ou balancier, (14) est plus courte que la partie arrière et est disposée, avec un axe de rotation (22) sensiblement vertical de l'articulation tournante (20), en-dessous de la partie arrière, l'articulation tournante étant sensiblement disposée au tiers inférieur du bras intermédiaire, ou balancier, (14).

7. Bras excavateur suivant l'une quelconque des revendications précédentes, caractérisé en ce que l'articulation tournante placée entre la partie avant (14a) et la partie arrière (14b) du bras intermédiaire, ou balancier, est constituée d'une couronne de rotation (32), et en ce que qu'un axe repère (34) servocommandé est prévu pour verrouiller l'articulation tournante dans des positions déterminées.

8. Bras excavateur suivant l'une quelconque des revendications précédentes, caractérisé en ce que, pour verrouiller l'articulation tournante (20), il est prévu un moteur de rotation (36) et un frein automatique.

9. Bras excavateur suivant la revendication 7 ou la revendication 8, caractérisé en ce que la couronne tournante, sur les surfaces de raccordement, se faisant face, (50, 52) de la partie avant (14a) et de la partie arrière (14b) du bras intermédiaire, ou balancier (14), présente des bagues de roulement (54, 56) fixées et agissant ensemble, rendues étanches vers l'extérieur, et en ce que, dans l'espace intercalaire entre les deux surfaces de raccordement (50, 52), est disposé le pignon d'entraînement (60) du moteur de rotation (36), ainsi que l'axe repère (34), avec son guidage.

10. Bras excavateur suivant l'une quelconque des revendications précédentes, caractérisé en ce que la partie arrière (14b) du bras intermédiaire, ou balancier (14) est maintenue, par au moins une bielle (38) parallèle au bras de base, ou flèche, (12), dans une position vers l'avant, dans laquelle l'axe de rotation (22) est disposé sensiblement vertical.

11. Bras excavateur suivant la revendication 10, caractérisé en ce que la bielle du parallélogramme est constituée d'un vérin hydraulique (40), dont la longueur, en position en butée du système de parallélogramme, est adaptée au bras de base, ou flèche.
